# EUROPÄISCHE PATENTANMELDUNG

(11) **EP 3 127 528 A1**
(43) Veröffentlichungstag der Anmeldung: **08.02.2017**
(21) Anmeldenummer: 16182334.9
(22) Anmeldetag: 02.08.2016
(51) Int. Cl.: A61H 15/00

(54) **MASSAGEDREHAUFSATZ**

(30) Priorität: 06.08.2015 DE 102015010326
(71) Anmelder: Frank, Tomas, 80337 München (DE); Frank, Andreas, 63073 Offenbach am Main (DE)
(72) Erfinder: Frank, Karlheinz, 63073 Offenbach am Main (DE)
(74) Vertreter: Stellbrink & Partner

(57) **Zusammenfassung**

Die vorliegende Erfindung betrifft einen Drehaufsatz, insbesondere für Massagezwecke, der eine Dreheinrichtung mit einer Drehachse 4 aufweist. Diese Drehachse 4 kann fest mit einem Antrieb verbunden sein oder kann in eine Steckverbindung, Kupplung oder Werkzeugfutter einfach einführbar, sicherbar und/oder drehfest verbindbar sein. Außerdem ist mindestens ein Massagekopf 2,3 mit mindestens einer Massageachse 2 vorgesehen. Es ist eine jeweils mindestens eine um die Massageachse drehbare Rolle 3 an und/oder auf der Massageachse vorgesehen. Der Massagekopf, die Massageachsen 2 und/oder die Rollen 3 sind so angeordnet, dass die Drehachse 4 und jede der Massageachsen in verschiedenen Ebenen angeordnet sind bzw. die Massageachse(n) 2 bzw. die Rolle(n) 3 gegenüber der Drehachse 4 zumindest teilweise in einer Komponente seitlich geneigt bzw. verschwenkt sind. (Fig. 1)

## Beschreibung

### Technischer Bereich

Die vorliegende Erfindung betrifft einen Massage- bzw. einen Drehaufsatz bzw. ein Massageverfahren, insbesondere zur Behandlung und Bearbeitung von Muskeln, Faszien und Haut, insbesondere zur Stimulation von Nerven und Nervenzellen aller Körperbereiche.

### Einleitung

Es sind verschiedene Einrichtungen bzw. Aufsätze für Massagezwecke bekannt. Darunter sind elektromotorisch angetriebene Massagegeräte, welche ausschließlich vibrierende, rotierende, vertikale und/oder horizontale bzw. ähnliche Bewegungen ausführen, welche in der Regel Schmier-, Massage- oder Gleitmittel benötigen, um die Haut bei der Behandlung vor Reizungen und/oder Verletzungen zu schützen.

Die DE 200 01 928 U1 betrifft ein Gerät zur Massage der Haut und der darunter liegenden Gewebe. Bei dieser Vorrichtung sind die Massageköpfe in Form von Kugeln fest mit dem Massagekopfhalter verbunden, was ohne Hinzuführen von Ölen, Massage- oder Gleitmitteln zu Verletzungen der Haut, insbesondere zu Rötungen führt.

Ferner ist in der WO 2014/189096 A1 ein Massagegerät mit einem greifbaren Hauptkörper beschrieben. Daran sind mindestens drei rotierende und umlaufende Körper befestigt.

Die WO 2014/054450 A1 beschreibt eine kosmetische Dreheinrichtung zum Aufbringen von Kosmetik zum Beispiel auf einem Arm. Dabei sind zwei winkelig an einem Gerät angebrachte Rollen vorgesehen.

Die CN 2034082189 U zeigt ein drehbares Massagegerät mit drei umlaufenden Bällen, die sich radial von einer Welle erstrecken. Die Welle ist in einen herkömmlichen Antrieb einspannbar.

Die JP 2011041718 A zeigt ein Handgerät zum Massieren. Dabei sind an einem Griff zwei Rolleinrichtung an an dem Griff angebrachten Achsen befestigt. Diese Achsen verlaufen erst divergent um ca. 90° auseinander und dann wieder konvergent in einem kleineren Winkel zusammen. An den freien Schenkeln sind Rollen angeordnet, die voneinander beabstandet sind. Dieses Handgerät soll eine leichte Handhabung gewährleisten.

Nachteilig bei den bekannten Geräten ist, dass die Geräte in der Regel wenig Wirkung zeigen bzw. mit Ölen, Massage- oder Gleitmitteln betrieben werden und ausschließlich zweidimensionale Bewegungen ausführen können und die Herstellung dieser Geräte mit hohen Werkzeug- und Fertigungskosten verbunden ist sowie die Geräte schwer herstellbar und montierbar sind.

Die vorliegende Erfindung soll einen alternativen und/oder vorteilhaften Massage- bzw. Drehaufsatz und ein alternatives und/oder vorteilhaftes Massageverfahren bereitstellen.

### Zusammenfassung

Die Erfindung ist in der Beschreibung und/oder den Ansprüchen, insbesondere den unabhängigen Ansprüchen dargestellt. Sie betrifft einen Massage- bzw. einen Drehaufsatz bzw. ein Massageverfahren, insbesondere zur Behandlung und Bearbeitung von Muskeln, Faszien bzw. der Haut, zur Stimulation von Nerven und Nervenzellen aller Körperbereiche.

Weitere Ausbildungen und Nutzungsmerkmale des Massage-Gerätes und - Verfahrens sind in den Unteransprüchen angegeben.

Die Merkmale verschiedener Ansprüche und beschriebenen Ausführungsformen sind miteinander kombinierbar, auch wenn derartige Kombinationen nicht ausdrücklich genannt sind.

Die vorliegende Erfindung betrifft einen Drehaufsatz, insbesondere für Massagezwecke, der eine Dreheinrichtung mit mindestens einer Drehachse aufweist. Diese Drehachse kann fest mit einem Antrieb verbunden sein oder werden und/oder so vorgesehen und ausgebildet sein, dass sie in eine Steckverbindung, Kupplung oder ein Werkzeugfutter einfach einführbar, sicherbar und/oder drehfest verbindbar ist. In einer Ausführungsform weist sie einen Sechskant gleich oder ähnlich eines Werkzeug-Bits auf, um einfach in eine entsprechende Drehvorrichtung, wie z.B. einen Akkuschrauber oder eine Bohrmaschine, einführbar zu sein. Die Drehachse kann für eine Drehung des Drehaufsatzes um die Drehachse geeignet sein.

Der erfindungsgemäße Drehaufsatz kann ferner durch einen hydraulischen Antrieb gedreht werden. Der Antrieb kann durch Wasser in einem Duschschlauch so erfolgen, dass sich durch seinen Wasserdruck eine entsprechend ausgebildete Dreheinrichtung dreht, die den Drehaufsatz antreibt. Zusammen mit dem Duschwasser kann somit eine besondere Massagefunktion gewährleistet werden. Ferner können Einrichtungen zur weiteren Unterstützung der Drehung, wie Gas-Kapseln, vorgesehen sein, um insbesondere bei schwachem Wasserdruck eine ausreichend kräftige bzw. schnelle Drehung zu ermöglichen.

Außerdem kann mindestens ein Massagekopf mit mindestens einer Massageachse vorgesehen sein. Es kann jeweils mindestens eine um die Massageachse drehbare Rolle an und/oder auf der Massageachse vorgesehen sein. Es können Achssicherungen oder Abwinkelungen an den Massageachsen vorhanden sein, die nicht im Einzelnen dargestellt sind. Dies kann insbesondere ein Verrutschen oder axiales Verschieben der Rolle(n) auf der oder den Massageachse(n) verhindern. Ferner können die Massageachsen so geneigt bzw. orientiert sein, dass bei einer Drehung des Massagekopfes in der Betriebsdrehrichtung Rollen, die schwimmend gelagert sein können, durch die Zentripetalkraft zum festen Ende der Drehachsen gedrückt werden, so dass diese keine Fixierung benötigten. Lediglich sicherheitshalber können an den freien Enden Sicherungen vorhanden sein, um einen Herausfallen der Rollen, Insbesondere außerhalb des Betriebs, zu vermeiden.

Der Begriff Rolle steht dabei für jedes drehbare, rotationssymmetrische Element, wie z.B. Walzen, Rollen, Kugeln oder Kegeln oder auch nicht rotationssymmetrische Element oder eine Kombination dessen.

Die Drehachse und jede der Massageachsen können in verschiedenen Ebenen und/oder Winkeln angeordnet sein. Dabei liegen die Drehachse bzw. die Massageachsen in Ebenen, die nicht gleich sind und nicht parallel sind.

Zusätzlich oder alternativ sind die Massageachse(n) und/oder die Rolle(n) gegenüber der Drehachse zumindest teilweise in einer Komponente seitlich geneigt, geschwenkt, gekippt bzw. verschwenkt. Die Massageachsen verlaufen also nicht parallel zueinander oder zur Drehachse. Sie können gegenüber der Drehachse auch zumindest teilweise in einer Komponente nach innen geneigt sein.

Der Massagekopf kann mindestens zwei Massageachsen aufweisen und es kann für jede Massageachse jeweils mindestens eine drehbare Rolle vorgesehen sein.

Ferner können die Massageachsen und/oder die Rollen in ähnlicher, vorzugsweise gleicher bzw. gleichartiger Orientierung ausgerichtet sein. Dabei können die Massageachsen bei einer Drehung in winkeligem Abstand gleiche Positionen und/oder Orientierungen einnehmen.

Es können zwei Massageachsen vorgesehen sein, wobei sich diese und/oder die Rollen sich in einer ersten Position und in einer Ebene der Drehachse in einer ersten Seitenansicht mindestens in einem Abschnitt kreuzen. Ferner können sie in einer Ebene der Drehachse in einer um 90° gegenüber der ersten Position gedrehten zweiten Position zumindest in dem Abschnitt nebeneinander liegen oder beabstandet sein.

Der Drehaufsatz kann sich in einer seitlichen Projektion parallel zur Drehachse mit mindestens zwei der Massageachsen bzw. Rollen in einem kreuzenden Abschnitt kreuzen. In diesem kreuzenden Abschnitt kann jeweils ein projizierter Öffnungswinkel β nach außen in einem Bereich von mindestens 90°, bevorzugt mindestens 100°, weiter bevorzugt mindestens 110°, weiter bevorzugt mindestens 120°, und/oder maximal 170°, bevorzugt maximal 160°, weiter bevorzugt maximal 150°, weiter bevorzugt maximal 140° betragen und besonders bevorzugt etwa 130° betragen.

Der Drehaufsatz kann mindestens zwei Massageköpfe aufweisen, deren Drehachsen im Wesentlichen parallel verlaufen und deren Massageköpfe sich im Betrieb ineinander kämmend bewegen.

Die Massageachse(n) und/oder die Rolle(n) können gelenkig bzw. dämpfend angeordnet sein. Das kann durch Material- und/oder Eigenschaftsänderungen in bzw. an der Drehachse oder den bzw. den Massageachsen hervorgerufen werden. Eines von vielen möglichen Beispielen sind Dünnstellen bzw. Verschlankungen in Achsen aus Kunststoff.

Die Rollen können federn und/oder federnd gelagert sein. Damit können Konturen schonend massiert werden.

Die Dreheinrichtung bzw. Drehachse kann als eine Steckachse für einen automatischen Antrieb, wie einen hydraulischen, pneumatischen, elektrischen Antrieb und/oder durch Hand aufgezogene Federn ausgebildet sein.

Eine Ausführungsform in bzw. an einem Duschschlauch wurde bereits zuvor genannt. Ein zumindest teilweise durch Wasser in einem Schlauch angetriebener Hydraulikantrieb kann durch eine spezielle Vorrichtung, wie z.B. eine hydraulische Antriebseinrichtung für einen Duschschlauch, vorgesehen werden. Dieser kann eingebaute Flügelräder und/oder jegliche andere Einrichtungen verwenden, die den Wasserdruck in eine Drehbewegung umsetzen. Die Drehkraft und Drehgeschwindigkeit kann für die vorgesehenen Massagezwecke über die Wassermenge und/oder die Zufuhr von Luft oder anderen Gasen reguliert werden. Letzteres kann durch Druckpatronen, die an den Duschschlauch angeschlossen werden können, bewerkstelligt werden.

Die Massageachsen und/oder die Rollen können gerade ausgeführt sein. Alternativ oder zusätzlich können die Massageachsen mit geraden Abschnitten und insgesamt gekrümmt mit mindestens einer Massageachse und mindestens einer Rolle ausgeführt sein. Ferner können sie korkenzieherförmig ausgeführt sein.

Zusätzlich oder alternativ können mindestens zwei der Massageachsen an dem der Drehachse gegenüberliegenden Ende miteinander verbunden sein. Das erhöht die Stabilität der Gesamtstruktur.

Ferner können an dem Massagekopf gegenüberliegende Dreheinrichtungen bzw. Drehachsen vorgesehen sein, um eine beidseitige Abstützung zu erreichen. Das wäre z.B. bei Massageköpfen für die Massage der Nackenmuskulatur von Vorteil.

Der Massagekopf, die Massageachse und/oder die Rolle können so angeordnet sein, dass sie im Drehbetrieb zumindest teilweise eine Einhüllende beschreiben, die sich vom proximal zur Dreheinrichtung befindlichen Ende zunächst konvergiert und dann im weiteren Verlauf hin zu einem distalen Ende divergiert. Damit kann die Einhüllende einen zentralen oder sich selbst zentrierenden Bereich mit geringstem Drehdurchmesser beschreiben, von dem beidseitig größerer Drehdurchmesser der Einhüllenden angeordnet sind. Damit können vor allem alle Arten von Extremitäten wirkungsvoll massiert werden, ohne dass der Massagekopf mit größeren Mühen in der wirkungsvollsten Position gehalten werden muss.

Ferner wird durch diese Anordnung einerseits eine leichte oder, je nach Ausbildung und Anordnung der Massageachsen und Rollen, stärkere Klopf- und/oder Schlagbewegung auf das Gewebe oder die Extremität ausgeübt. Allerdings rollt die Rolle oder rollen die Rollen auf dem Gewebe oder der Extremität nach erstem Kontakt daran bzw. darauf ab, was eine weitere Beanspruchung des Gewebes bzw. der Extremität und/oder deren Oberflächen zu vermeiden in der Lage sein kann. Zusammengefasst kann also die Erfindung in effizienter Weise eine klopfende und eine rollende Massage gleichzeitig bewirken und dabei sogar leichter für den Benutzer gehandhabt werden.

Die freie Drehung der Rollen kann abgebremst werden. Dies ist durch mechanische, geometrische, physikalische und/oder chemische Maßnahmen möglich. Die abgebremste Drehung der Rollen bewirkt eine weitere Walkbewegung des Gewebes beim Drehen, weil die Rolle bzw. die Rollen nicht einfach nur abrollen, sondern auch teilweise auf der Haut bzw. dem Gewebe rutschen bzw. eine Walkbewegung ausführen.

Die Erfindung betrifft insbesondere einen im Wesentlichen gabelförmigen Drehaufsatz mit mindestens einem oder mehreren Massageköpfen, welcher mit einem elektromotorischen oder anderweitigen Antrieb über eine Antriebswelle und einen Werkzeugträger mittels eines Mitnehmers in Wirkverbindung steht. Dabei wird der Drehaufsatz bzw. der Massagekopf durch die Rotationsbewegung des elektromotorischen oder anderweitigen Antriebes über die Antriebswelle sowie einen Werkzeugträger bzw. die Drehachse sowie einem Mitnehmer angetrieben und in eine Rotationsbewegung versetzt. Dadurch wird der Drehaufsatz an der zu behandelnden Stelle Muskeln, Faszien, Haut bzw. Nerven und Nervenzellen in eine dreidimensionale Orbitalbewegung (3D-Bewegung) versetzt. Der bzw. die Massagekopf/-köpfe kann/können exzentrisch bzw. asymmetrisch diametral versetzt oder konzentrisch bzw. symmetrisch ausgeführt sein.

Dadurch bewirken die Rollen, die an der zu behandelten Stelle in Rotation versetzt werden und unter Verwendung von mindestens zwei oder mehr Rollen wie z.B. Walzen, Kugeln oder Kegeln bzw. ähnlichen Gebilden oder einer Kombination aus diesen, ohne Hinzunahme von Schmier-, Massage- oder Gleitmitteln eine sanfte und schonende Bearbeitung bzw. Stimulation von Muskeln, Faszien und Haut sowie eine Stimulation von Nerven und Nervenzellen der behandelten Körperbereiche. Ferner führt dies zu einer Lockerung von Muskelverhärtungen, Auflösung von Verklebungen der Faszien bzw. Förderung der Durchblutung der Haut oder entsprechend des Einsatzes zur Stimulation des Körpers sowie verschont im Besonderen die Haut vor Reizung und Verletzung.

Bei elektromotorisch angetriebenen Massagegeräten, insbesondere bei Geräten zur Behandlung von Muskeln, Faszien und Haut hat es sich gezeigt, dass es vorteilhaft ist, wenn die vibrierenden, rotierenden, vertikalen und/oder horizontalen bzw. ähnlichen Bewegungen eine zusätzliche Bewegung in einer dritten Achse erhalten.

Der Massagekopf weist mindestens zwei Massageachsen auf. Es können auch drei oder mehrere Massageachsen vorhanden sein, je nach gewünschtem Effekt und/oder Fertigungsaufwand. Für jede Massageachse ist jeweils mindestens eine drehbare Rolle vorgesehen. Es können je nach Massageachse jedoch auch mehrere Rollen vorhanden sein, insbesondere, wenn die Massageachsen nicht vollständig gerade ausgeführt, sondern leicht gebogen sind, lediglich gerade Abschnitte oder beides aufweisen.

Alternativ oder zusätzlich kann der Drehaufsatz eine Dreheinrichtung mit einer Drehachse aufweisen, die für eine Drehung des Drehaufsatzes um die Drehachse geeignet ist. Dabei kann mindestens ein Massagekopf mit mindestens zwei Massageachsen und mindestens einer um jede Massageachse drehbaren Rolle vorgesehen sein. Die Massageachsen und/oder die Rollen können sich in einer ersten Position und in einer Ebene der Drehachse in einer ersten Seitenansicht die Massageachsen und/oder die Rollen mindestens in einem Abschnitt kreuzen und sich in einer Ebene der Drehachse in einer um 90° gegenüber der ersten Position gedrehten zweiten Position zumindest in dem Abschnitt nebeneinander oder beabstandet angeordnet sein. Dies kann eine effiziente Möglichkeit sein, die zuvor beschriebene Einhüllende darzustellen. Der Abstand in der zweiten Position bestimmt dann zusammen mit den anderen geometrischen Bedingungen, wie z.B. den Durchmessern der Rollen, die klopfende Massagewirkung.

Der Drehaufsatz weist mindestens zwei Massageköpfe auf, deren Drehachsen im Wesentlichen parallel, aufeinander zu oder voneinander weg verlaufen und deren Massageköpfe sich im Betrieb ineinander kämmend bewegen.

Die Dreheinrichtung kann im konvergenten Bereich der Einhüllenden bzw. in der ersten Seitenansicht im kreuzenden Abschnitt jeweils einen Öffnungswinkel (β) nach außen in einem Bereich haben, der mindestens 90°, bevorzugt mindestens 100°, weiter bevorzugt mindestens 110°, weiter bevorzugt mindestens 120°, und/oder maximal 170°, bevorzugt maximal 160°, weiter bevorzugt maximal 150°, weiter bevorzugt maximal 140° beträgt und besonders bevorzugt etwa 130° beträgt. Damit wird insbesondere ein bei der Massage stattfindender, für Extremitäten selbstzentrierender Effekt erreicht.

Zusätzlich kann die Dreheinrichtung eine Steckachse für einen automatischen Antrieb, wie ein Elektromotor und insbesondere eine Akku-Dreheinrichtung, wie ein Akku-Schrauber/-Bohrer, darstellen.

Die Drehachse kann auch fest mit einer automatischen Dreheinrichtung, wie einem Elektromotor, verbunden sein.

Die Massageachsen und/oder die Rollen können gerade ausgeführt sein. Insbesondere die Massageachsen können gerade Achsabschnitte haben, auf denen die Rollen angeordnet sind. Die Rollen können aus jeglichem geeigneten Material bestehen oder auch gleiche gerade und/oder anders geformte Oberflächen aufweisen. Geeignete Materialen sind insbesondere hautverträglich und/oder elastisch. Derartige Materialen können Kunststoffe, gewobene und nicht-gewobene Fasern, Fließe, Silikone, Kautschuk, Baumwolle, Polyamid, Nylon, Latex, Gummi, Leder, Holz und/oder Mischformen davon aufweisen.

Die Massageachsen können mit geraden Abschnitten oder insgesamt gekrümmt ausgeführt und pro geradem Abschnitt einer Massageachse mindestens eine Rolle vorgesehen sein.

Mindestens zwei der Massageachsen an dem der Drehachse gegenüber liegenden Ende können miteinander verbunden sein. Damit ergäbe sich eine Form, die proximal und distal zur Dreheinrichtung jeweils eine Einhüllende mit größerem Durchmesser und dazwischen mit einem kleineren Durchmesser beschrieben. Am proximalen und/oder distalen Ende könnten dann alle oder einzelne Drehachsen miteinander verbunden sein. Der Massagekopf kann bei der Drehung eine Einhüllende beschreiben, die einen in einem mittleren Bereich verjüngten Doppelkonus bildet.

Die Erfindung betrifft ebenso ein Massageverfahren, welches eines oder mehrere der vorstehend oder nachfolgend beschriebenen Merkmale der Vorrichtung nutzt oder verwendet.

So wird ein Massage-Verfahren umfasst, wobei ein Drehen einer Dreheinrichtung mit einer Drehachse, die für eine Drehung des Drehaufsatzes um die Drehachse geeignet ist, erfolgt. Es erfolgt ein Vorsehen mindestens eines Massagekopfes mit mindestens einer Massageachse, insbesondere der beschriebenen Formen und Arten. Ferner erfolgt ein Vorsehen jeweils mindestens mit einer um die Massageachse drehbaren Rolle insbesondere der beschriebenen Formen und Arten. Dabei können die Drehachse und jede der Massageachsen in verschiedenen Ebenen angeordnet bzw. die Massageachse und/oder die Rolle gegenüber der Drehachse zumindest teilweise in einer Komponente seitlich geneigt bzw. geschwenkt bzw. verschwenkt sein.

### Kurzbeschreibung der Figuren

Keinesfalls abschließende Ausführungsbeispiele der Erfindung sind in der Zeichnung dargestellt und werden nachfolgend näher beschrieben.
**Fig. 1** zeigt einen erfindungsgemäßen Drehaufsatz mit Werkzeugträger und elektromotorischem oder anderweitigem Antrieb, der mit Rollen ausgeführt ist.
**Fig. 2** zeigt einen weiteren erfindungsgemäßen Drehaufsatz mit einem Massagekopf, der Massageachsen und Rollen aufweist.
**Fig. 3** zeigt einen weiteren erfindungsgemäßen Drehaufsatz ohne dargestellte Rollen und mit Massageachsen, die an beiden Enden miteinander verbunden sind.
**Fig. 4** zeigt einen weiteren erfindungsgemäßen Drehaufsatz ohne Rollen mit weiteren, unterschiedlichen Massageachsen die unterschiedlich und in gleichartiger Orientierung ausgerichtet sind.

### Beschreibung beispielhafter Ausführungsformen

Der in der **Fig. 1** dargestellte gabelförmige Drehaufsatz **1** hat zwei Massageachsen **2,** welche mit einem elektromotorischen oder anderweitigen Antrieb **7** über eine Antriebswelle **6** und einen Werkzeugträger **5** mittels einer Drehachse **4** betrieben wird. Diese ist vorzugsweise als Sechskant ausgebildet und steht in Wirkverbindung mit dem Drehaufsatz **1.** Dieser kann in den Werkzeugträger **5** gesteckt, eingespannt und/oder mit ihm fest verbunden sein. Es erstrecken sich von der Drehachse **4** und einer quer verlaufenden Halterung die Massageachsen **2** unter einem Winkel a **(alpha).** In diesem Bereich können (nicht dargestellte) Federn bzw. federnde Materialien vorgesehen sein, um eine gewisse Nachgiebigkeit zu ermöglichen. In der dargestellten Perspektive ist insbesondere das Kreuzen der Massageachsen **2** bzw. Rollen **3** erkennbar.

Der Drehaufsatz **1,** der durch die Rotationsbewegung des elektromotorischen oder anderweitigen Antriebs **7,** welcher über die Antriebswelle **6** und den Werkzeugträger **5** sowie durch die Drehachse **4** angetrieben und in eine Rotationsbewegung versetzt wird, versetzt an der zu behandelnden Stelle Muskeln, Faszien, Haut bzw. Nerven und Nervenzellen in eine dreidimensionale Orbitalbewegung (3D-Bewegung) und erzielt seine Wirkung dadurch, dass die mindestens zwei oder mehr Massageachsen **2** in einem Winkel a von 90 Grad oder kleiner 90 Grad stehen. Dabei sind die mindestens zwei oder mehr Massageachsen **2** Träger für die mindestens zwei oder mehr Massageköpfe **2,3** bzw. Rollen **3,** die exzentrisch bzw. asymmetrisch diametral versetzt oder konzentrisch bzw. symmetrisch ausgeführt sein können. Die Massageachsen **2** und/oder Rollen **3** sind in sich verschränkt, ohne dass sich die mindestens zwei oder mehr Rollen **3** gegeneinander berühren, bzw. berühren, um dadurch eine größere 3D-Wirkung zu erzielen.. So bildet sich ein Winkel β (beta) der beiden oder mehr Massageachsen **2** zueinander von 180 Grad oder kleiner 180 Grad aus.

Die mindestens zwei oder mehr Massageachsen **2** werden in Rotation versetzt um unter Verwendung von mindestens zwei oder mehr bestimmter Rollen **3**, wie z.B. Walzen, Rollen, Kugeln oder Kegeln bzw. ähnlichen Gebilden oder einer Kombination aus diesen, ohne Hinzunahme von Schmier-, Massage- oder Gleitmitteln eine sanfte und schonende Bearbeitung bzw. Stimulierung von Muskeln, Faszien und Haut sowie eine Stimulation von Nerven und Nervenzellen aller behandelten Körperbereiche zu erzielen und zu einer Lockerung von Muskelverhärtungen, Auflösung von Verklebungen der Faszien bzw. Förderung der Durchblutung der Haut zu führen oder entsprechend des Einsatzes zur Stimulierung des Körpers führen sowie im Besonderen die Haut vor Reizung und Verletzung zu verschonen.

**Fig. 2** zeigt einen Massagekopf **2,3** mit Massageachsen **2** und Rollen **3.** Es können zwei Massageachsen vorgesehen sein, die in gleichartiger Orientierung geneigt sind. Dabei verlaufen sie untereinander und auch zur Drehachse **4** in unterschiedlichen Ebenen. Die Orientierung kann so sein, dass sie sich in einer Perspektive mit der Drehachse **4** in der Papierebene kreuzen und in einer um 90° verdrehten Position divergent von dem Teil der Massageachse, der zur Drehachse **4** hinweist, weg verlaufen. Bei der Drehung werden die Rollen aufgrund der Zentripetalkraft in Richtung der Drehachse **4** bzw. dem geschlossenen bzw. verbundenen Ende der Massageachsen **2** gedrückt und daher positiv vom Herausfallen gehindert. Lediglich vorsichthalber kann daher am freien Ende der Drehachsen **4** eine Sicherung vorgesehen sein. Die Rollen **3** können aus den zuvor bestimmten Materialien gefertigt sein. Die Form der Rollen kann dabei, wie dargestellt, in etwa Kugelform oder eine angenäherte Kugelform aufweisen. Je nach Massagezweck sind auch andere Formen geeignet, wie bereits ausgeführt.

Die Drehachse **4** kann einheitlich mit den Massageachsen **2** ausgeführt sein oder durch ein Verbindungselement, wie eine Schraube, daran befestigt sein.

**Fig. 3** zeigt nur schematisch einen erfindungsgemäßen Drehaufsatz mit einer Drehachse **4** und damit verbundenen Massageachsen **2.** Diese Massageachsen **2** können auch am gegenüberliegenden Ende miteinander verbunden sein, wie dargestellt. Das ist auch bei Drehaufsätzen mit mehreren Massageachsen **2** möglich. Rollen sind aus Gründen der Vereinfachung nicht dargestellt, können jedoch in vielfältiger Form, Art und Anordnung vorhanden sein, um gebremst oder ungebremst um die Massageachsen **2** zu drehen.

Ferner kann an der zuvor erwähnten Verbindung eine weitere Drehachse vorgesehen sein (nicht dargestellt), die mit der dargestellten Drehachse **4** fluchten sollte.

**Fig. 4** zeigt einen erfindungsgemäßen Drehaufsatz mit vier Massageachsen **2.** Es können weniger oder mehr als vier Massageachsen **2** vorhanden sein. Rollen sind aus Gründen der Vereinfachung nicht dargestellt, können jedoch in vielfältiger Form, Art und Anordnung vorhanden sein, um gebremst oder ungebremst um die Massageachsen **2** zu drehen. Der Drehaufsatz beschreibt zumindest teilweise bei der Drehung eine Struktur mit einer zusammen- und dann wieder auseinander laufenden Einhüllenden, wobei die einzelnen Massageachsen **2** und Rollen **3** eine leicht klopfende Bewegung ausführen. Die in der gezeigten Ausführungsform dargestellten Massageachsen **2** können auch alle oder teilweise an ihren freien Enden miteinander verbunden sein.

Bei einzelnen oder ineinander greifenden mehreren Massageköpfen können alle oder einzelne Elemente, wie die Massageachsen **2,** an ihren Enden flexibel und/oder gelenkig ausgebildet sein, um nachgiebig zu sein. Dabei können diese Strukturen durch Federn, bestimmte Materialien oder Formen erzeugt werden.

## Patentansprüche

1. Drehaufsatz, insbesondere für Massagezwecke, aufweisend:
a) eine Dreheinrichtung (4) mit mindestens einer Drehachse (4), die für eine Drehung des Drehaufsatzes um die Drehachse geeignet ist,
b) mindestens einem Massagekopf (2,3) mit mindestens einer Massageachse (2),
c) jeweils mindestens eine um die Massageachse (2) drehbare Rolle (3),
d) wobei die Drehachse (4) und jede der Massageachsen (2) in verschiedenen Ebenen angeordnet sind und/oder
e) wobei die Massageachse (2) und/oder die Rolle (3) gegenüber der Drehachse (4) zumindest teilweise in einer Komponente seitlich geneigt bzw. geschwenkt sind.

2. Drehaufsatz nach dem vorstehenden Anspruch, wobei die Massageachse (2) und/oder die Rolle (3) gegenüber der Drehachse (4) zumindest teilweise in einer Komponente nach innen geneigt ist/sind.

3. Drehaufsatz nach mindestens einem der vorstehenden Ansprüche, wobei der Massagekopf (2,3) mindestens zwei Massageachsen (2) und für jede Massageachse (2) jeweils mindestens eine drehbare Rolle (3) aufweist und/oder wobei die Massageachsen (2) und/oder die Rollen (3) in ähnlicher, vorzugsweise gleichartiger Orientierung ausgerichtet sind.

4. Drehaufsatz nach mindestens einem der vorstehenden Ansprüche, wobei zwei Massageachsen (2) vorgesehen sind und die Massageachsen (2) und/oder die Rollen (3) sich in einer ersten Position und in einer Ebene der Drehachse in einer ersten Seitenansicht die Massageachsen (2) und/oder die Rollen (3) mindestens in einem Abschnitt kreuzen und sich in einer Ebene der Drehachse in einer um 90° gegenüber der ersten Position gedrehten zweiten Position zumindest in dem Abschnitt nebeneinander liegen, sich berühren oder beabstandet sind und/oder wobei sich in einer seitlichen Projektion parallel zur Drehachse mindestens zwei der Massageachsen (2) bzw. Rollen (3) in einem kreuzenden Abschnitt kreuzen.

5. Drehaufsatz nach mindestens dem vorstehenden Anspruch, wobei im kreuzenden Abschnitt jeweils ein projizierter Öffnungswinkel (β) nach außen in einem Bereich von mindestens 90°, bevorzugt mindestens 100°, weiter bevorzugt mindestens 110°, weiter bevorzugt mindestens 120°, und/oder maximal 170°, bevorzugt maximal 160°, weiter bevorzugt maximal 150°, weiter bevorzugt maximal 140° beträgt und besonders bevorzugt etwa 130° beträgt.

6. Drehaufsatz nach mindestens einem der vorstehenden Ansprüche, wobei der Drehaufsatz mindestens zwei Massageköpfe (2,3) aufweist, deren Drehachsen (4) im Wesentlichen parallel oder im Wesentlichen aufeinander zu oder voneinander weg verlaufen und deren Massageköpfe sich im Betrieb ineinander kämmend bewegen.

7. Drehaufsatz nach mindestens einem der vorstehenden Ansprüche, wobei die Massageachse (2) und/oder die Rolle (3) gelenkig bzw. dämpfend angeordnet sind und/oder wobei die freie Drehung der Rollen (3) abgebremst wird und/oder wobei die Rollen (3) federn und/oder federnd gelagert sind.

8. Drehaufsatz nach mindestens einem der vorstehenden Ansprüche, wobei der Drehaufsatz einen automatischen Antrieb, wie einen hydraulischen, pneumatischen, elektrischen Antrieb, aufweist bzw. teilweise durch Wasser in einem Schlauch angetriebenen Hydraulikantrieb aufweist, der vorzugsweise auch mit einer Zufuhr von Luft oder Gas unterstützt wird.

9. Drehaufsatz nach mindestens einem der vorstehenden Ansprüche, wobei die Massageachsen (2) und/oder die Rollen (3) gerade ausgeführt sind und/oder mit geraden Abschnitten und/oder insgesamt gekrümmt bzw. korkenzieherförmig ausgeführt sind.

10. Drehaufsatz nach dem vorstehenden Anspruch, wobei mindestens zwei der Massageachsen (2) an dem der Drehachse (4) gegenüberliegenden Ende miteinander verbunden sind und/oder wobei die Dreheinrichtung (4) zwei gegenüberliegende Drehachsen (4) aufweist.

11. Massage-Verfahren, insbesondere mit einem Drehaufsatz nach mindestens einem der vorstehenden Ansprüche, mit einem der folgenden Schritte:
f) Drehen einer Dreheinrichtung (4) mit mindestens einer Drehachse (4) um die Drehachse,
g) Antreiben mindestens eines Massagekopfes (2,3) mit mindestens einer Massageachse (2) und mindestens einer um die Massageachse (2) drehbaren Rolle (3),
h) wobei die Drehachse (4) und jede der Massageachsen (2) in verschiedenen Ebenen angeordnet sind und/oder
i) wobei die Massageachse (2) und/oder die Rolle (3) gegenüber der Drehachse (4) zumindest teilweise in einer Komponente seitlich geneigt bzw. geschwenkt ist.
